# EUROPÄISCHE PATENTSCHRIFT

(11) **EP 0 254 155 B1**
(45) Veröffentlichungstag und Bekanntmachung des Hinweises auf die Patenterteilung: **27.01.1993**
(21) Anmeldenummer: 87109976.8
(22) Anmeldetag: 10.07.1987
(51) Int. Cl.: B65D 5/02, B65D 5/42

(54) **Faltschachtel aus einem einteiligen Zuschnitt**
Cardboard box formed from a one-piece blank
Emballage en carton fabriqué d'un flan d'une seule pièce

(30) Priorität: 25.07.1986 DE 3625285
(43) Veröffentlichungstag der Anmeldung: 27.01.1988
(73) Patentinhaber: UNILEVER N.V., 3013 AL Rotterdam (NL); UNILEVER PLC, London EC4P 4BQ (GB)
(72) Erfinder: Kuipers, Jan,, NL-2851 BV Haastrecht (NL)
(74) Vertreter: Hutzelmann, Gerhard

(56) Entgegenhaltungen:
- EP-A- 0 127 110
- DE-B- 1 209 939
- FR-A- 1 031 851
- US-A- 3 835 988

## Beschreibung

Die Erfindung betrifft eine Faltschachtel, die aus einem einteiligen Zuschnitt aus Karton od. dgl. aufgerichtet und entlang einer Längsnaht verschlossen ist, wobei die Längsnaht durch wenigstens teilweise Überlappung zweier Seitenwände gebildet ist, sowie mit an beiden Stirnseiten angeordneten, an den vier Seitenwänden angelenkten Stirnwandklappen, auf deren Innenseite eine Membran oder dgl. aufgesiegelt ist und die außerhalb ihrer Anlenklinien an den Seitenwänden wenigstens geringfügig miteinander verbunden sind.

Eine solche, aus der DE-PS 959807 bekannte Faltschachtel ist durch die Ausgestaltung der Stirnwandklappen und die Anordnung der Membran verhältnismäßig dicht. Lediglich im Bereich der Längsnaht kommen gelegentlich Undichtigkeiten vor.

Der Erfindung liegt nun die Aufgabe zugrunde, die Faltschachtel so auszugestalten, daß auch diese Undichtigkeiten im Bereich der Längsnaht ausgeschlossen werden.

Dazu wird erfindungsgemäß vorgeschlagen, daß auch an der die Überlappung mit einer Seitenwand bildenden Seitenwandfläche im Bereich jeder Stirnseite je eine Stirnwandklappe angelenkt ist, die außerhalb ihrer Anlenklinien an der Seitenwandfläche mit der benachbarten Stirnwandklappe wenigstens geringfügig verbunden sind.

Dadurch wird beim Aufsiegeln der Membran die Stirnseite in allen vier Ecken absolut dicht verschlossen.

Eine besonders vorteilhafte Ausgestaltung der Erfindung liegt darin, daß die zur Bildung der Längsnaht innen liegende Seitenwand wenigstens teilweise doppellagig ausgebildet ist, wobei die zweite Lage zwischen die beiden Seitenwände eingefaltet ist.

Dadurch wird wirksam verhindert, daß eine offene Schnittkante mit dem Füllgut der Faltschachtel in Verbindung tritt, wodurch eine weitere Undichtigkeit ausgeschlossen ist.

In der Zeichnung ist die Erfindung anhand eines Ausführungsbeispiels veranschaulicht. Dabei zeigen:
- Fig. 1: einen flachliegenden Kartonzuschnitt
- Fig. 2: eine Faltschachtel, gebildet aus dem Kartonzuschnitt gemäß Fig. 1 mit versiegelter Längsnaht und noch offener Stirnseite und
- Fig. 3: einen Schnitt durch die Faltschachtel im Bereich der Längsnaht in vergrößertem Maßstab.

Mit 1 ist in Fig. 1 ein Kartonzuschnitt bezeichnet, der fünf Seitenwände 2,3,4,5 und 6 aufweist, von denen die beiden äußeren 2 und 6 beim Aufrichten unter Bildung einer Längsnaht zusammengesiegelt werden.

An jeder der Seitenwände ist an ihren beiden gegenüberliegenden Kanten je eine Stirnwandklappe 7 bis 16 über zwei durchlaufende Rillinien 17 und 18 angelenkt. Zwischen jeweils zwei benachbarten Seitenwänden ist ebenfalls je eine Rillinie 19,20,21 und 22 vorgesehen. Diese Rillinien erstrecken sich bis in die Stirnwandklappen hinein, während Einschnitte 23 bis 30 zwischen den einzelnen Stirnwandklappen mit Abstand von den Rillinien 17 bzw. 18 enden.

An der Seitenwand 2 ist über eine Ritzlinie 31 eine zweite Lage 32 der Seitenwand angeformt, die auf deren Außenseite aufgefaltet wird.

In Fig. 2 ist der Kartonzuschnitt zu einer Verpackungshülse aufgerichtet und die Längsnaht durch Aufeinandersiegeln der beiden Seitenwände 2 und 6 verschlossen. Wie besonders aus Fig. 3 ersichtlich, ist dabei die zweite Lage 32 auf die Außenseite der Seitenwand 2 aufgefaltet und damit zwischen die beiden Seitenwände eingeklemmt. Die Schnittkante 33 ist somit abgedeckt und das Füllgut kann nicht mit ihr in Kontakt treten.

An ihren beiden Stirnseiten wird die Faltschachtel mit einer nicht dargestellten Membran abgedichtet. Dazu werden, wie in Fig. 2 dargestellt, die Stirnwandklappen um annähernd 90 Grad nach außen umgebogen und dann die Membran auf diese aufgesiegelt.

Beim Umfalten der Stirnwandklappen nach außen werden zwar in dem nicht aufgetrennten Bereich zwischen zwei benachbarten Stirnwandklappen die einzelnen Kartonfasern gestreckt; es tritt jedoch kein Aufreißen des Kartons ein, so daß auch in diesem Bereich eine dichte Siegelung stattfindet.

## Patentansprüche

1. Faltschachtel, die aus einem einteiligen Zuschnitt aus Karton oder dergleichen als Parallelepipet aufgerichtet und entlang einer Längsnaht verschlossen ist, wobei die Längsnaht durch wenigstens teilweise Überlappung zweier Seitenwandflächen(2,6) gebildet ist, sowie mit an beiden Stirnseiten angeordneten, an den vier Seitenwänden(3 bis 6) angelenkten Stirnwandklappen(8 bis 11,13 bis 16), auf deren Innenseite eine Membran oder dergleichen aufgesiegelt ist und die außerhalb ihrer Anlenklinie(17,18) an den Seitenwänden wenigstens geringfügig miteinander verbunden sind, **dadurch gekennzeichnet,** daß auch an der die Überlappung mit einer Seitenwand(6) bildenden Seitenwandfläche(2) im Bereich jeder Stirnseite je eine Stirnwandklappe(7,12) angelenkt ist, die außerhalb ihrer Anlenklinien(17,18) an der Seitenwandfläche(2) mit der benachbarten Stirnwandklappe(8,13) wenigstens geringfügig verbunden sind.

2. Faltschachtel nach Anspruch 1, **dadurch gekennzeichnet,** daß die zur Bildung der Längsnaht innen liegende Seitenwand(2) wenigstens teilweise doppellagig (Lage 32) ausgebildet ist, wobei die zweite Lage(32) zwischen die beiden Seitenwände(2,6) eingefaltet ist.

## Claims

1. Folding carton, which is erected as a parallelelepided from a single-piece blank made of board or a similar material and is closed along a longitudinal seam, where the longitudinal seam is formed by two side panel sections (2,6) that overlap at least to some extent, and with end panel flaps (8 to 11, 13 to 16) provided at both ends that are hinged to the four side panels (3 to 6), to the inside of which a membrane etc. is sealed and which are joined at least slightly outside the line (17, 18) hinging them to the side panels, **wherein** an end panel flap (7,12) is also hinged to the side panel section (2), that forms the overlap with a side panel 6, in the area of each end, this flap being joined to the adjacent end panel flap (8,13) at least slightly outside the line (17,18) hinging it to the side panel section (2).

2. Folding carton according to claim 1, **wherein** the side panel (2) located on the inside when the longitudinal seam is formed consists at least partially of two layers (layer 32), the second layer (32) being folded in between the two side panels (2,6).

## Revendications

1. Emballage en carton ou similaire de forme parallélépipédique constitué d'un flan d'une seule pièce et fermé le long d'un joint longitudinal, le joint longitudinal étant constitué par le chevauchement au moins partiel de deux parois latérales (2,6), emballage comportant des rabats (8 à 11, 13 à 16) de paroi frontale disposés sur les deux côtés frontaux et articulés sur les quatre parois latérales (3 à 6), rabats sur la face intérieure desquels est scellée une membrane ou similaire, et qui en dehors de leur ligne d'articulation (17, 18) sur les parois latérales sont reliés au moins légèrement les uns aux autres,
caractérisé en ce
qu'également sur la paroi latérale (2) qui vient chevaucher une paroi latérale (6), un rabat de paroi frontale (7, 12) est articulé dans la région de chaque côté frontal, ces rabats étant, en dehors de leurs lignes d'articulation (17, 18) sur la paroi latérale, reliés au moins légèrement au rabat de paroi frontale (8, 13) voisin.

2. Emballage suivant la revendication 1,
caractérisé en ce que la paroi latérale (2) qui est située à l'intérieur aux fins de la formation du joint longitudinal est au moins partiellement formé de deux plis (pli 32), le deuxième pli (32) étant inséré entre les deux parois latérales (2, 6).
